# EUROPÄISCHE PATENTSCHRIFT

(11) **EP 4 063 565 B1**
(45) Veröffentlichungstag und Bekanntmachung des Hinweises auf die Patenterteilung: **21.08.2024**
(21) Anmeldenummer: 21164548.6
(22) Anmeldetag: 24.03.2021
(51) Int. Cl.: E02D 3/08, E02D 3/11, E02D 5/66

(54) **BAUMASCHINE, VERDRÄNGERROHR UND VERFAHREN ZUM ERSTELLEN EINER FÜLLGUTSÄULE IM BODEN**
CONSTRUCTION MACHINE, DISPLACEMENT TUBE AND METHOD FOR CREATING A FILLER COLUMN IN THE SOIL
MACHINE DE CONSTRUCTION, TUYAU D'ORGANE DE REFOULEMENT ET PROCÉDÉ DE CRÉATION D'UNE COLONNE DE PRODUIT DE REMPLISSAGE DANS LE SOL

(43) Veröffentlichungstag der Anmeldung: 28.09.2022
(73) Patentinhaber: BAUER Spezialtiefbau GmbH, 86529 Schrobenhausen (DE)
(72) Erfinder: SEIFERT, Michael, 39179 Barleben (DE); KARMANN, Bernhard, 86676 Ehekirchen - Seiboldsdorf (DE); VOIGT, Heiko, 04720 Döbeln OT Forchheim (DE); KARL, Herbert, 86565 Osterham (DE)
(74) Vertreter: Wunderlich & Heim Patentanwälte PartG mbB

(56) Entgegenhaltungen:
- EP-A1- 3 112 535
- DE-U1- 29 611 427
- GB-A- 2 311 083

## Beschreibung

Die Erfindung betrifft eine Baumaschine zum Einbringen eines Verdrängerrohres in den Boden, wobei das Verdrängerrohr einen Rohrgrundkörper und an seinem unteren Ende eine Verschlusseinrichtung aufweist, welche mindestens eine Verschlussklappe umfasst, welche zwischen einer Verschlussposition, in der das Verdrängerrohr nach unten durch die mindestens eine Verschlussklappe verschlossen ist, und einer Öffnungsposition verstellbar ist, in der Füllgut aus dem Verdrängerrohr in den Boden zum Bilden einer Füllgutsäule austreten kann, wobei die Baumaschine einen Vorschubantrieb zum Einbringen und Rückziehen des Verdrängerrohres in beziehungsweise aus dem Boden aufweist, gemäß dem Oberbegriff des Anspruchs 1.

Die Erfindung betrifft weiterhin ein Verdrängerrohr zum Erstellen einer Füllgutsäule im Boden, wobei das Verdrängerrohr mittels einer erfindungsgemäßen Baumaschine in den Boden einbringbar ist und das Verdrängerrohr einen Rohrgrundkörper und an seinem unteren Ende eine Verschlusseinrichtung aufweist, welche mindestens eine Verschlussklappe umfasst, welche zwischen einer Verschlussposition, in welcher das Verdrängerrohr nach unten durch die mindestens eine Verschlussklappe verschlossen ist, und einer Öffnungsposition verstellbar ist, in welche Füllgut aus dem Verdrängerrohr in den Boden zum Bilden einer Füllgutsäule austreten kann, wobei die mindestens eine Verschlußklappe mit einem Schwenkgelenk schwenkbar an einer Außenseite des Rohrgrundkörpers angelenkt ist, gemäß dem Oberbegriff des Anspruchs 8.

Die Erfindung betrifft weiterhin ein Verfahren zum Herstellen einer Füllgutsäule im Boden, bei dem in den Boden ein Verdrängerrohr mit einer Verschlusseinrichtung mit mindestens einer Verschlussklappe eingebracht wird, welche sich beim Einbringen in einer Verschlussposition befindet, und bei Erreichen einer Endtiefe die mindestens eine Verschlussklappe von der Verschlussposition in eine Öffnungsposition verschwenkt wird, wobei durch eine Austrittsöffnung Füllgut zum Bilden der Füllgutsäule in den Boden eingebracht wird, gemäß dem Oberbegriff des Anspruchs 11

Aus der EP 3 192 927 B1 oder der DE 103 10 727 B4 gehen ein Verdrängerrohr und ein Verfahren zum Erstellen einer Füllgutsäule im Boden hervor. Das Verdrängerrohr wird in einem weichen, verdrängbaren Boden, etwa mittels eines Rüttlers an einer Baumaschine, in den Boden eingetrieben. Über das Verdrängerrohr können beispielsweise Beton, Kalk, Kies, Sand, Schotter oder Trockenmörtel in den Boden eingebracht werden. Dabei werden im Wesentlichen vertikale Füllgutsäulen hergestellt, durch welche der Baugrund stabilisiert und ertüchtigt wird. Diese Säulen erstrecken sich üblicherweise zu einer tragfähigen Bodenschicht, die höhere Vertikalkräfte aufnehmen kann. Die Füllgutsäulen können etwa für eine Bauwerksgründung eingesetzt werden.

Die bekannten Verdrängerrohre weisen an ihrer Unterseite eine Verschlusseinrichtung mit üblicherweise zwei Verschlussklappen auf, welche in ihrer Verschlussposition eine Eindringspitze bilden. Die Verschlussklappen sind frei schwenkbar an einem Rohrgrundkörper gelagert. Dabei sind sie üblicherweise so angelenkt, dass die Verschlussklappen sich in einem unbelasteten Zustand nahe zu ihrer Verschlussposition befinden. Das Aufsetzen des Verdrängerrohres auf den Boden und das weitere Eindrücken des Verdrängerrohres in den Boden führt üblicherweise dazu, dass sich die Verschlussklappen vollständig schließen und so das Verdrängerrohr in der Verschlussposition in den Boden bis zu einer gewünschten Endtiefe eingebracht wird. Bei Erreichen der Endposition kann dann Füllgut von oben in das Verdrängerrohr eingefüllt werden. Durch ein Rückziehen des Verdrängerrohres werden die Verschlussklappen durch das anstehende Füllgut in ihre Öffnungsposition aufgedrückt, so dass das Füllgut aus dem Verdrängerrohr in den Boden zum Bilden der Füllgutsäule austreten kann.

Bei bestimmten Bodenverhältnissen kann es vorkommen, dass sich die Verschlussklappen beim Einbringen des Verdrängerrohres in den Boden nicht vollständig, jedenfalls nicht sofort vollständig schließen. Bei nicht vollständig geschlossenen Verschlussklappen kann während der Eindringphase Bodenmaterial in das Verdrängerrohr gelangen. Beim späteren Einfüllen des Füllgutes kann so in unerwünschter Weise Bodenmaterial das Füllgut verunreinigen. Die hergestellte Füllgutsäule besteht dann nicht vollständig aus dem Füllgutmaterial. Dies kann negative Auswirkungen für die Tragfähigkeit der hergestellten Füllgutsäule im Boden und damit für die Bauwerksgründung haben.

Aus der DE 20 2020 105 037 U1 ist bekannt, an der Außenseite der Verschlussklappe eine zusätzliche Andruckklappe zu lagern, welche zusätzliche Schließkräfte auf die Verschlussklappe aufbringt, wenn diese in den Boden eingedrückt wird. Allerdings stellt diese zusätzliche Andruckklappe einen zusätzlichen Widerstand beim Einbringen des Verdrängerrohres in den Boden dar und erhöht einen notwendigen Reinigungs- und Wartungsaufwand des Verdrängerrohres. Zudem kann es bei bestimmten Bodenverhältnissen einige Zeit dauern, bis die Verschlussklappen während des Eindringens in den Boden vollständig verschlossen sind, so dass während dieser Zeitspanne in unerwünschter Weise Bodenmaterial in das Verdrängerrohr eindringen könnte.

Die DE 296 11 427 offenbart eine vergleichbare Anordnung, nämlich ein Füllrohr mit klappenartigen Verschlüssen auf der Bodenseite, welche durch am Füllrohr außen angebrachte Stellzylinder geschlossen bzw. geöffnet werden können.

Die GB 2 311 083 offenbart ein Verdrängerrohr mit mittig-längsgeteilten Hohlräumen, in dem eine permanente Einschubkante oder -spitze mit seitlichen Öffnungen vorgesehen ist, die durch zwei klappenähnliche Verschlüsse abgedeckt werden können. Diese klappenartigen Verschlüsse können über einen innenliegenden Seil- bzw. Kettenzugmechanismus in die Schließstellung gebracht bzw. gehalten werden.

Die EP 3 112 535 zeigt wieder überhaupt keinen Betätigungsmechanismus zum Schlie-ßen der Verschlussklappen. Die Klappen können auch hier automatisch aufgrund der Schwerkraft in ihre Öffnungsposition fallen.

Der Erfindung liegt die **Aufgabe** zugrunde, eine Baumaschine, ein Verdrängerrohr und ein Verfahren anzugeben, mit welchen in besonders effizienter Weise eine Füllgutsäule im Boden mit einem Verdrängerrohr hergestellt werden kann.

Die Aufgabe wird entsprechend durch eine Baumaschine mit den Merkmalen des Anspruchs 1, ein Verdrängerrohr mit den Merkmalen des Anspruchs 8 und einem Verfahren mit den Merkmalen des Anspruchs 11 gelöst. Bevorzugte Ausführungsformen der Erfindung sind in den abhängigen Ansprüchen angegeben.

Die Erfindung ist dadurch gekennzeichnet, dass an der Baumaschine eine Betätigungseinheit mit mindestens einem Andrückelement angeordnet ist, durch welche die mindestens eine Verschlussklappe vor dem Kontaktieren des Bodens in ihre Verschlussposition verstellbar und in dieser haltbar ist, zumindest bis die geschlossene Verschlussklappe in den Boden eindringt.

Eine Grundidee der Erfindung liegt darin, ein Verschließen der Verschlussklappe nicht allein den Reaktionskräften des Bodens beim Eindringen des Verdrängerrohres in diesen zu überlassen. Vielmehr wird die mindestens eine Verschlussklappe, bevor sie in den Boden eindringt, durch eine separate Betätigungseinheit mit einem Andrückelement verschlossen. Dabei wird an einer Außenseite der Verschlussklappe das Andrückelement angedrückt und so werden die Verschlussklappen zuverlässig in die Verschlussposition verstellt sowie dort solange gehalten, bis die weiteren Reaktionskräfte des Bodens beim Eindrücken des Verdrängerrohres in den Boden die üblicherweise konisch ausgebildete Verschlussklappe in ihre Verschlussposition drücken.

Mit der Erfindung wird so sichergestellt, dass auch in einer Anfangsphase keine oder zumindest keine nennenswerte Menge an Bodenmaterial in das Verdrängerrohr eindringen kann. Somit kann eine Verunreinigung des Füllgutmaterials durch eingedrungenes Bodenmaterial vermieden werden. Somit können Füllgutsäulen im Boden in einer hohen Qualität zuverlässig erstellt werden.

Eine bevorzugte Ausführungsform der Erfindung besteht darin, dass der Vorschubantrieb mit dem Verdrängerrohr entlang eines Mastes vertikal verfahrbar ist und dass die Betätigungseinheit an einem unteren Ende des Mastes angeordnet ist. Der Vorschubantrieb kann dabei nicht allein einen Antrieb zum linearen Verschieben des Verdrängerrohres aufweisen. Der Vorschubantrieb kann insbesondere einen Rüttler oder eine Ramme aufweisen, mit welchen das Einbringen oder Eindrücken des Verdrängerrohres in den Boden erleichtert wird. Das Verdrängerrohr weist vorzugsweise eine sich nach unten verjüngende Spitze zum Eindringen in den Boden auf.

Die Betätigungseinheit ist beabstandet von dem Verdrängerrohr, vorzugsweise am unteren Ende des Mastes an der Baumaschine angeordnet, so dass von außen das Andrückelement an die Verschlussklappe zugestellt werden kann. Insbesondere kann die Betätigungseinheit verstellbar, vorzugsweise höhenverstellbar gelagert sein.

Grundsätzlich kann die Betätigungseinheit in jeder geeigneten Weise ausgebildet sein, um kraftbetrieben ein zuverlässiges Verschließen der mindestens einen Verschlussklappe vor dem Einbringen in den Boden zu bewirken. Besonders vorteilhaft ist es nach einer Weiterbildung der Erfindung, dass das mindestens eine Antriebselement einen Stellarm aufweist, welcher zwischen einer Andrückposition zum Schließen der Verschlussklappe und einer Rückzugsposition verstellbar, insbesondere verschwenkbar ist, in der das Andrückelement von dem Verdrängerrohr und der mindestens einen Verschlussklappe beabstandet ist.

Der Stellarm kann dabei mittels eines Hydraulikzylinders oder eines anderen Antriebes zwischen der Antriebsposition und der Rückzugsposition verstellt werden. Das Andrückelement kann dabei beliebig ausgebildet sein, um mit der Verschlussklappe zeitweise in Kontakt zu kommen. Das Andrückelement kann die Verschlussklappe solange in ihrer Verschlussposition halten, bis die Verschlussklappe durch den anstehenden Boden weiter in ihre Verschlussposition gedrückt und gehalten wird.

Eine besonders bevorzugte Ausführungsvariante besteht nach der Erfindung darin, dass an einem freien Ende des Stellarms eine Andrückplatte angebracht ist. Hierdurch kann eine Andrückkraft über einen größeren Bereich übertragen werden und/oder es kann ein zuverlässiger Kontakt mit der Verschlussklappe über einen größeren Bereich sichergestellt werden.

Ein besonders effizientes Einbringen des Verdrängerrohres in den Boden wird nach einer Weiterbildung der Erfindung dadurch erzielt, dass das Verdrängerrohr zwei Verschlussklappen aufweist und dass die Betätigungseinheit entsprechend zwei Andrückelemente aufweist, welche jeweils einer Verschlussklappe zugeordnet sind. Die beiden Verschlussklappen sind dabei etwa halbschalenförmig und gebogen ausgebildet, so dass sie in ihrer Verschlussposition eine untere Verdrängerspitze des Verdrängerrohres bilden.

Die Verschlussklappen sind dabei gegenüberliegend an dem Rohrgrundkörper gelagert. Sie werden entsprechend durch zwei sich gegenüberliegende Andrückelemente der Betätigungseinheit betätigt, so dass sich Querkräfte gegenseitig aufheben und das Verdrängerrohr insgesamt nicht belasten.

Grundsätzlich kann die Erfindung auch drei, vier oder mehr Verschlussklappen aufweisen, wobei jede einzelne Verschlussklappe oder Gruppen von Verschlussklappen mit einem zugeordneten Andruckelement betätigbar sind.

Eine weitere vorteilhafte Ausgestaltung der Erfindung besteht darin, dass die Andrückplatten der zwei Andrückelemente bogenförmig und zum Anlegen und Führen des Verdrängerrohres beim weiteren Eindringen in den Boden ausgebildet sind. Die Andrückelemente können so eine doppelte Funktion ausfüllen. Zum einen können sie, wie oben beschrieben, die Verschlussklappen in ihre Verschlussposition drücken und halten, bis das Verdrängerrohr in den Boden eindringt. Anschließend können die Andrückelemente wieder vom Verdrängerrohr rückgezogen und nach einem weiteren Eindringen des Verdrängerrohres in den Boden wieder an das Verdrängerrohr in einen Bereich oberhalb der Schwenkgelenke der Verschlussklappen an dieses angelegt werden. Die bogenförmige oder etwa zylinderhalbschalen-förmige Gestaltung der Andrückplatten erlaubt dabei ein enges Anliegen und Führen des Verdrängerrohres an dessen Außenseite. Auf diese Weise kann das Verdrängerrohr zusätzlich geführt und somit besonders positionsgenau und insbesondere mit hoher Vertikalität in den Boden eingebracht werden.

Grundsätzlich kann die Betätigungseinheit von einer Bedienperson von Hand betätigt und gesteuert werden. Für einen effizienten Betrieb der Baumaschine ist es vorteilhaft, dass eine Steuerung vorgesehen ist, durch welche das mindestens eine Andrückelement an die mindestens eine Verschlussklappe zum Verschließen des Verdrängerrohres ansteuerbar ist, bevor die mindestens eine Verschlussklappe in den Boden eindringt. Die Steuerung kann dabei das Verstellen der Andrückelement automatisch nach einem vorgegebenen Programm durchführen.

Insbesondere kann eine Zustellung an die Verschlussklappen abhängig von der vertikalen Lage des Verdrängerrohres erfolgen. Bei einem weiteren nach-unten-Fahren des Verdrängerrohres können dann die Andrückelemente wieder automatisch in ihre Rückzugsposition rückgestellt werden, in welcher die Andrückelemente von den Verschlussklappen beabstandet sind, und/oder an den Rohrgrundkörper zum Führen zustellen.

An der Baumaschine können entsprechende Sensoren zum Erfassen der Lage des Verdrängerrohres und der Verschlussklappen sowie der Andrückelemente vorgesehen sein, wobei die Sensoren mit der Steuerung in Verbindung stehen.

Die Erfindung umfasst weiterhin ein Verdrängerrohr zum Erstellen einer Füllgutsäule im Boden, wobei das Verdrängerrohr dadurch gekennzeichnet ist, dass an einer Außenseite der mindestens einen Verschlussklappe ein radial vorstehender Betätigungsabschnitt ausgebildet ist, welcher mit einem Andrückelement einer Betätigungseinheit der Baumaschine in Eingriff bringbar ist, wobei durch einen Kontakt mit dem Betätigungsabschnitt die Verschlussklappe von der Öffnungsposition in die Verschlussposition drückbar ist.

Die Betätigungseinheit stellt dabei insbesondere ein Kontaktelement dar, welches mit dem Andrückelement der zuvor beschriebenen Baumaschine in Eingriff bringbar ist. Das Verdrängerrohr kann insbesondere zusammen mit der zuvor beschriebenen Baumaschine eingesetzt werden.

Nach der Erfindung ist vorgesehen, dass die mindestens eine Verschlussklappe mit einem Schwenkgelenk schwenkbar an einer Außenseite des Rohrkörpers angelenkt ist und dass der Betätigungsabschnitt an der Verschlussklappe so ausgebildet ist, dass der Betätigungsabschnitt sowohl in der Öffnungsposition als auch in der Verschlussposition radial nach außen gegenüber dem Schwenkgelenk vorsteht. Mit dieser Anordnung ist sichergestellt, dass nicht nur in der Öffnungsposition, sondern auch bei einem radialen nach-innen-Drücken der Verschlussklappen das Andrückelement stets zuverlässig in Kontakt mit dem Betätigungsabschnitt der Verschlussklappe ist.

Insbesondere in der Verschlussposition steht der Betätigungsabschnitt weiterhin radial gegenüber dem Schwenkgelenk nach außen vor. Der Betätigungsabschnitt kann dabei nahe an einem Schwenkgelenk der Verschlussklappe, vorzugsweise unterhalb der Schwenkachse, angeordnet sein.

Zum Bilden einer stabilen Eindringspitze an dem Verdrängerrohr ist es nach einer Weiterbildung der Erfindung vorteilhaft, dass die Verschlusseinrichtung zwei Verschlussklappen aufweist, welche an dem Rohrkörper gelagert sind. Die Verschlussklappen sind dabei an gegenüberliegenden Positionen am Rohrgrundkörper schwenkbar angelenkt. Diese können insbesondere jeweils die Hälfte der Verdrängerspitze bilden, wenn die zwei Verschlussklappen sich in ihrer Verschlussposition befinden.

Nach einer Weiterbildung der Erfindung ist es zudem vorteilhaft, dass an einem oberen Ende des Rohrgrundkörpers eine Zuführeinrichtung zum Zuführen des Füllgutes angeordnet ist. Die Zuführeinrichtung kann insbesondere einen Zuführtrichter umfassen. Als Füllgut kann insbesondere Beton, Kalk, Kies, Sand, Schotter oder Trockenmaterial zum Bilden der Füllgutsäule vorgesehen werden. Das Füllgut wird grundsätzlich dann in das Verdrängerrohr eingebracht, wenn dieses bis zur gewünschten Endtiefe in den Boden eingebracht ist. Das Füllgut kann auch von einem Geotextil oder einer Folie umgeben sein, insbesondere wenn als Füllgut Sand eingebracht wird. Das Geotextil beziehungsweise die Folie kann sackartig geformt sein und in dem Verdrängerrohr angeordnet werden. Bei einem Rückziehen des Verdrängerrohres werden die Verschlussklappen durch das innen anstehende Füllgut nach außen in ihre Öffnungsposition aufgedrückt, so dass das Füllgut zum Bilden der Füllgutsäule austreten und das durch Verdrängen gebildete Loch füllen kann.

Beim Rückziehen des Verdrängerrohres aus dem Boden kann dieses eine alternierende Aufwärts-/Abwärtsbewegung ausführen, um so eine erhöhte Verdichtung des eingebrachten Füllgutes zu erreichen.

Das erfindungsgemäße Verfahren ist dadurch gekennzeichnet, dass mittels einer Betätigungseinheit mindestens ein Andrückelement an die mindestens eine Verschlussklappe vor einem verdrängenden Kontaktieren des Bodens durch die Verschlussklappe angedrückt wird, wobei die mindestens eine Verschlussklappe von der Öffnungsposition in die Verschlussposition verstellt wird. Das Verfahren kann insbesondere mit einer Baumaschine durchgeführt werden, welche vorausgehend beschrieben und in den Ansprüchen angegeben worden ist.

Mit dem Verfahren können die zuvor beschriebenen Vorteile beim Herstellen einer Füllgutsäule im Boden erreicht werden.

Eine besonders bevorzugte Verfahrensvariante des erfindungsgemäßen Verfahrens besteht darin, dass das mindestens eine Andrückelement an der mindestens einen Verschlussklappe anliegt, bis diese in den Boden eindringt und dass anschließend das mindestens eine Andrückelement wieder von der Verschlussklappe rückgezogen wird. Bei einem weiteren Einbringen des Verdrängerrohres in den Boden zum Bilden eines Lochs kann das mindestens eine Andrückelement an den Rohrgrundkörper zu dessen weiterer Führung angestellt werden.

Nach einer weiteren Ausführungsform der Erfindung ist es vorteilhaft, dass das Verdrängerrohr wieder aus dem Boden rückgezogen wird und bei einer Rückzugsbewegung des Verdrängerrohres die mindestens eine Verschlussklappe in die Öffnungsposition verstellt wird. Dies wird insbesondere durch den von innen anstehenden Druck des Füllgutes in dem Verdrängerrohr bewirkt.

Die Erfindung wird nachfolgend anhand eines bevorzugten Ausführungsbeispieles weiter erläutert, welches schematisch in den Zeichnungen dargestellt ist. In den Zeichnungen zeigen:
- Fig. 1: eine Seitenansicht einer erfindungsgemäßen Baumaschine;
- Fig.2: eine Vorderansicht des Verdrängerrohres an der Baumaschine von Fig. 1;
- Fig. 3: eine vergrößerte Detailansicht der Betätigungseinheit in der Öffnungsposition an der Baumaschine in Vorderansicht;
- Fig. 4: eine Darstellung der Betätigungseinheit von Fig. 3 in einer Ansicht von oben;
- Fig. 5: eine Detailansicht der Betätigungseinheit von Fig. 3 in der Verschlussposition in Vorderansicht; und
- Fig. 6: eine Ansicht von oben entsprechend Fig. 4 der Betätigungseinheit in der Verschlussposition gemäß Fig. 5.

Eine erfindungsgemäße Baumaschine 10 in Gesamtdarstellung ist in Fig. 1 gezeigt. Die Baumaschine 10 weist ein Trägergerät 12 mit einem als Raupenfahrwerk ausgebildeten Unterwagen 13 auf. Auf dem Unterwagen 13 ist verschwenkbar um eine vertikale Drehachse ein Oberwagen 14 mit einer Bedienkabine 16 gelagert. In der Bedienkabine 16 kann eine Steuerung für den Betrieb der Baumaschine 10 angeordnet sein.

Über einen Verstellmechanismus 18 ist an dem Oberwagen 14 verstellbar ein im Wesentlichen vertikaler Mast 20 gehalten. Im dargestellten Ausführungsbeispiel ist der Mast 20 als ein sogenannter Teleskopmäkler ausgebildet. An einer Vorderseite des Mastes 20 ist entlang einer Linearführung ein Arbeitsschlitten 32 zum Bilden eines Vorschubantriebs 30 gelagert. An dem Arbeitsschlitten 32 ist ein Rüttler 34 angebracht, mit welchem gezielte Vibrationen mittels rotierender Unwuchteinheiten erzeugbar sind.

Über eine Spanneinrichtung 36 mit Spannzangen 38, welche in Fig. 2 dargestellt sind, ist an der Unterseite des Rüttlers 34 ein Verdrängerrohr 50 mit einem Rohrgrundkörper 52 eingespannt und gehalten. Über die Spanneinrichtung 36 können von dem Vorschubantrieb 30 Vorschubkräfte sowie Vibrationen des Rüttlers 34 auf das Verdrängerrohr 50 übertragen werden. Auf diese Weise kann das Verdrängerrohr 50 zum Ausbilden eines Lochs im Boden 5 unter Verdrängung von Bodenmaterial in diesen eingebracht werden. Über eine schematisch angedeutete Zuführeinrichtung 54 an der Oberseite des Verdrängerrohres 50 kann ein Füllgut in das Verdrängerrohr 50 und damit in den Boden 5 zum Bilden einer Füllgutsäule eingebracht werden.

Am unteren Ende des Verdrängerrohres 50 ist eine Verdrängerspitze 58 vorgesehen, welche durch eine Verschlusseinrichtung 60 mit zwei verschwenkbaren Verschlussklappen 62 gebildet ist. Über eine Betätigungseinheit 40 am unteren Ende des Mastes 20 können die Verschlussklappen 62 der Verschlusseinrichtung 60 gegeneinander gedrückt und so in eine Verschlussposition zum Bilden der Verdrängerspitze 58 bewegtt und gehalten werden.

Am unteren Ende des Mastes 20 ist eine Betätigungseinheit 40 angeordnet. Die Funktionsweise der erfindungsgemäßen Betätigungseinheit 40 wird näher in Zusammenhang mit den Figuren 3 bis 6 erläutert. Die Betätigungseinheit 40 weist zwei Andrückelemente 42 auf, welche im Wesentlichen symmetrisch zu einer vertikalen Mittenebene der Baumaschine 10 mit dem Mast 20 ausgebildet ist. Die beiden Andrückelemente 42 der Betätigungseinheit 40 liegen sich dabei gegenüber, wobei nachfolgend nur zu einem Andrückelement 42 der ansonsten funktionsgleich ausgebildeten Andrückelemente 42 ausgeführt wird.

Jedes Andrückelement 42 weist einen etwa horizontal gerichteten Stellarm 44 auf, welche verschwenkbar um eine vertikale Achse an einem unteren Ende des Mastes 20 gelagert ist. Der Mast 20 kann über einen Mastfuß 22 unmittelbar am Boden 5 abgestützt sein. Am freien Ende des Stellarms 44 ist eine gebogene Andrückplatte 46 vorgesehen, welche zum Andrücken an einen radial vorstehenden Betätigungsabschnitt 44 eine Verschlussklappe 62 ausgebildet ist. In dem dargestellten Ausführungsbeispiel sind zum Bilden einer Eindringspitze 58 zwei gegenüberliegende Verschlussklappen 62 jeweils über ein Schwenkgelenk 64 am unteren Ende des Verdrängerrohres 50 gelagert. An einem unteren Ende des Rohrgrundkörpers 52 des Verdrängerrohres 50 ist eine spitz zulaufende Anlagekante 53 ausgebildet, gegen welche die Verschlussklappen 62 zum Bilden der Verdrängerspitze 58 gedrückt werden können.

In Fig. 3 ist die Verschlusseinrichtung 60 mit den beiden Verschlussklappen 62 in einer Öffnungsposition dargestellt, wobei die Andrückelemente 42 beabstandet von den Verschlussklappen 62 sich in einer Rückzugsposition befinden, wie anschaulich der Draufsicht von Fig. 4 zu entnehmen ist. Die Draufsicht von Fig. 4 zeigt die Oberseite des Rüttlers 34, so dass hierdurch das Verdrängerrohr 50 in Fig. 4 verdeckt und nicht erkennbar ist.

Durch Betätigung der Stellzylinder 48 an den Andrückelementen 42, welche insbesondere Hydraulikzylinder sind, werden die Stellarme 44 zum Verdrängerrohr 52 hin geschwenkt, wie anschaulich in den Figuren 5 und 6 dargestellt ist. Dabei drücken die schalenförmigen Andrückplatten 46 auf die jeweiligen Betätigungsabschnitte 66 an den Verschlussklappen 62. Hierdurch werden die Verschlussklappen 62 um das jeweilige horizontal gerichtete Schwenkgelenk 64 nach innen von der Öffnungsposition in eine Verschlussposition geschwenkt und gegen die pfeilförmige Anlagekante 53 am Rohrgrundkörper 52 gedrückt. Hierdurch wird in der Verschlussposition der Verschlussklappen 52 die geschlossene Eindringspitze 58 am unteren Ende des Verdrängerrohres 50 gebildet. In dieser Position kann nunmehr über den Vorschubantrieb 30 eine Vertikalkraft nach unten ausgeübt werden, wobei das Verdrängerrohr 50 in den Boden 5 unter Ausbildung eines Lochs eingedrückt wird. Durch gleichzeitigen Betrieb des Rüttlers 34 kann eine quasi Verflüssigung des Bodens 5 bewirkt werden, so dass ein Eindringen des Verdrängerrohres 50 erheblich vereinfacht wird.

Nach Erreichen der Endposition kann Füllgut über das hohle Verdrängerrohr 50 in den Boden 5 eingebracht werden, wobei gleichzeitig über den Vorschubantrieb 30 das Verdrängerrohr 50 wieder aus dem Boden 5 rückgezogen wird. Über das anstehende Füllgut werden die Verschlussklappen 62 beim Rückziehen in ihre Öffnungsposition gedrückt, welche in Fig. 3 gezeigt ist. Dabei wird eine Austrittsöffnung 46 am unteren Ende des Verdrängerrohres 50 freigegeben.

## Patentansprüche

1. Baumaschine zum Einbringen eines Verdrängerrohres (50) in den Boden (5), wobei das Verdrängerrohr (50) einen Rohrgrundkörper (52) und an seinem unteren Ende eine Verschlusseinrichtung (60) aufweist, welche mindestens eine Verschlussklappe (62) umfasst, welche zwischen einer Verschlussposition, in welcher das Verdrängerrohr (50) nach unten durch die mindestens eine Verschlussklappe (62) verschlossen ist, und einer Öffnungsposition verstellbar ist, in welcher Füllgut aus dem Verdrängerrohr (50) in den Boden (5) zum Bilden einer Füllgutsäule austreten kann, wobei die Baumaschine (10) einen Vorschubantrieb (30) zum Einbringen und Rückziehen des Verdrängerrohres (50) in beziehungsweise aus dem Boden (5) aufweist,
**dadurch gekennzeichnet,**
**dass** an der Baumaschine (10) eine Betätigungseinheit (40) mit mindestens einem Andrückelement (42) angeordnet ist, durch welches die mindestens eine Verschlussklappe (62) vor dem Kontaktieren des Bodens (5) aus der Öffnungsposition in ihre Verschlussposition verstellbar und in dieser haltbar ist, zumindest bis die geschlossene Verschlussklappe (62) in den Boden eindringt.

2. Baumaschine nach Anspruch 1,
**dadurch gekennzeichnet,**
**dass** der Vorschubantrieb (30) mit dem Verdrängerrohr (50) entlang eines Mastes (20) vertikal verfahrbar ist und
**dass** die Betätigungseinheit (40) an einem unteren Ende des Mastes (20) angeordnet ist.

3. Baumaschine nach Anspruch 1 oder 2,
**dadurch gekennzeichnet,**
**dass** das mindestens eine Andrückelement (42) einen Stellarm aufweist, welcher zwischen einer Andrückposition zum Schließen der Verschlussklappe (62) und einer Rückzugsposition verstellbar, insbesondere verschwenkbar, ist, in welcher das Andrückelement (42) von dem Verdrängerrohr (50) und der mindestens einen Verschlussklappe (62) beabstandet ist.

4. Baumaschine nach Anspruch 3,
**dadurch gekennzeichnet,**
**dass** an einem freien Ende des Stellarms (44) eine Andrückplatte (46) angebracht ist.

5. Baumaschine nach einem der Ansprüche 1 bis 4,
**dadurch gekennzeichnet,**
**dass** das Verdrängerrohr (50) zwei Verschlussklappen (62) aufweist und
**dass** die Betätigungseinheit (40) entsprechend zwei Andrückelemente (42) aufweist, welche jeweils einer Verschlussklappe (62) zugeordnet sind.

6. Baumaschine nach Anspruch 5,
**dadurch gekennzeichnet,**
**dass** die Andrückplatten (46) der zwei Andrückelemente (42) bogenförmig und zum Anlegen und Führen des Verdrängerrohres (50) beim weiteren Einbringen in den Boden (5) ausgebildet sind.

7. Baumaschine nach einem der Ansprüche 1 bis 6,
**dadurch gekennzeichnet,**
**dass** eine Steuerung vorgesehen ist, durch welche das mindestens eine Andrückelement (42) an die mindestens eine Verschlussklappe (62) zum Verschlie-ßen des Verdrängerrohres (50) ansteuerbar ist, bevor die mindestens eine Verschlussklappe (62) in den Boden (5) eindringt.

8. Verdrängerrohr zum Erstellen einer Füllgutsäule im Boden (5), wobei das Verdrängerrohr (50) mittels einer Baumaschine (10) nach einem der Ansprüche 1 bis 7 in den Boden einbringbar ist, und
das Verdrängerrohr (50) einen Rohrgrundkörper (52) und an seinem unteren Ende eine Verschlusseinrichtung (60) aufweist, welche mindestens eine Verschlussklappe (62) umfasst, welche zwischen einer Verschlussposition, in welcher das Verdrängerrohr (50) nach unten durch die mindestens eine Verschlussklappe (62) verschlossen ist, und einer Öffnungsposition verstellbar ist, in welcher Füllgut aus dem Verdrängerrohr (50) in den Boden (5) zum Bilden einer Füllgutsäule austreten kann, wobei die mindestens eine Verschlussklappe (62) mit einem Schwenkgelenk (64) schwenkbar an einer Außenseite des Rohrgrundkörpers (52) angelenkt ist,
**dadurch gekennzeichnet,**
**dass** an einer Außenseite der mindestens einen Verschlussklappe (62) ein radial vorstehender Betätigungsabschnitt (66) ausgebildet ist, welcher mit einem Andrückelement (42) einer Betätigungseinheit (40) der Baumaschine (10) in Eingriff bringbar ist, wobei durch einen Kontakt mit dem Betätigungsabschnitt (66) die Verschlussklappe (62) von der Öffnungsposition in die Verschlussposition drückbar ist,
und
**dass** der Betätigungsabschnitt (66) an der Verschlussklappe (62) so ausgebildet ist, dass der Betätigungsabschnitt (66) sowohl in der Öffnungsposition als auch in der Verschlussposition radial nach außen gegenüber dem Schwenkgelenk (64) vorsteht.

9. Verdrängerrohr nach Anspruch 8,
**dadurch gekennzeichnet,**
**dass** die Verschlusseinrichtung (60) zwei Verschlussklappen (62) aufweist, welche an dem Rohrgrundkörper (52) gelagert sind.

10. Verdrängerrohr nach einem der Ansprüche 8 bis 9,
**dadurch gekennzeichnet,**
**dass** an einem oberen Ende des Rohrgrundkörpers (50) eine Zuführeinrichtung (54) zum Zuführen des Füllgutes angeordnet ist.

11. Verfahren zum Herstellen einer Füllgutsäule im Boden (5) mit einer Baumaschine (10) nach einem der Ansprüche 1 bis 7, bei dem
- in den Boden ein Verdrängerrohr (50) mit einer Verschlusseinrichtung (60) mit mindestens einer Verschlussklappe (62) eingebracht wird, welche sich beim Einbringen in einer Verschlussposition befindet, und
- bei Erreichen einer Endtiefe die mindestens eine Verschlussklappe (62) von der Verschlussposition in eine Öffnungsposition verschwenkt wird, wobei durch eine Austrittsöffnung (56) Füllgut zum Bilden einer Füllgutsäule in den Boden (5) eingebracht wird,
**dadurch gekennzeichnet,**
**dass** mittels der an der Baumaschine (10) angeordneten Betätigungseinheit (40) durch mindestens ein Andrückelement (42) die mindestens eine Verschlussklappe (62) vor einem verdrängenden Kontaktieren des Bodens (5) durch die Verschlussklappe (62) angedrückt wird, wobei die mindestens eine Verschlussklappe (62) von der Öffnungsposition in die Verschlussposition verstellt wird.

12. Verfahren nach Anspruch 11,
**dadurch gekennzeichnet,**
**dass** das mindestens eine Andrückelement (42) an der mindestens einen Verschlussklappe (62) anliegt, bis diese in den Boden (5) eindringt, und
**dass** anschließend das mindestens eine Andrückelement (42) wieder von der Verschlussklappe (62) rückgezogen wird.

13. Verfahren nach Anspruch 11 oder 12,
**dadurch gekennzeichnet,**
**dass** das Verdrängerrohr (50) wieder aus dem Boden (5) rückgezogen wird und
**dass** bei einer Rückzugsbewegung des Verdrängerrohres (50) die mindestens eine Verschlussklappe (62) in die Öffnungsposition verstellt wird.

## Claims

1. Construction machine for inserting a displacement tube (50) into the ground (5), wherein the displacement tube (50) has a tube base body (52) and has a closure device (60) at its lower end which comprises at least one closure flap (62), which can be adjusted between a closure position in which the displacement tube (50) is closed downwards through the at least one closure flap (62), and an opening position in which filling material can emerge from the displacement tube (50) into the ground (5) to form a filling material column, the construction machine (10) having a feed drive (30) for inserting and retracting the displacement tube (50) into or respectively out of the ground (5),
**characterized in that**
an actuation unit (40) with at least one pressing-on element (42) is arranged on the construction machine (10), through which the at least one closing flap (62) can be adjusted before contacting the ground (5) from the open position into its closed position and can be hold in this position, at least until the closed closure flap (62) penetrates the ground.

2. Construction machine according to claim 1,
**characterized in that**
the feed drive (30) can be moved vertically with the displacement tube (50) along a mast (20), and
that the actuation unit (40) is arranged at a lower end of the mast (20).

3. Construction machine according to claim 1 or 2,
**characterized in that**
the at least one pressing-on element (42) has an actuating arm, which is adjustable, in particular is pivotable, between a pressing-on position for closing the closure flap (62) and a retraction position, in which the pressing-on element (42) is spaced apart from the displacement tube (50) and the at least one closure flap (62).

4. Construction machine according to claim 3,
**characterized in that**
a pressing-on plate (46) is attached to a free end of the actuating arm (44).

5. Construction machine according to anyone of claims 1 to 4,
**characterized in that**
the displacement tube (50) has two closure flaps (62) and
**in that** the actuation unit (40) has two pressing-on elements (42), which are each assigned to a closure flap (62).

6. Construction machine according to claim 5,
**characterized in that**
the pressing-on plates (46) of the two pressing-on elements (42) are arcuate and are designed for placing-on and guiding the displacement tube (50) during further insertion into the ground (5).

7. Construction machine according to anyone of claims 1 to 6,
**characterized in that**
a control is provided through which the at least one pressing-on element (42) at the at least one closure flap (62) can be controlled for closing the displacement tube (50) before the at least one closure flap (62) penetrates the ground (5).

8. Displacement tube to create a filling material column in the ground (5), whereby the displacement tube (50) can be inserted into the ground by means of a construction machine (10) according to anyone of claims 1 to 7, and
the displacement tube (50) has a tube base body (52) and at its lower end a closure device (60) which has at least one closure flap (62), which can be adjusted between a closure position in which the displacement tube (50) is closed downwards through the at least one closure flap (62), and an opening position in which filling material from the displacement tube (50) can emerge into the ground (5) to form a filling material column, the at least one closure flap (62) being pivotable articulated by a swivel joint (64) on an outside of the pipe base body (52),
**characterized in that**
a radial protruding actuating section (66) is designed on an outside of the at least one closure flap (62) which section can be brought in engagement with a pressing-on element (42) of an actuation unit (40) of the construction machine (10), wherein the closing flap (62) can be pressed by contact with the actuating section (66) from the opening position into the closing position, and
**in that** the actuating section (66) is designed on the closure flap (62) in such a way that the actuating section (66) protrudes radially outwards both in the open position and in the locking position relative to the swivel joint (64).

9. Displacement tube according to claim 8,
**characterized in that**
the closure device (60) has two closure flaps (62), which are mounted on the pipe base body (52).

10. Displacement pipe according to anyone of claims 8 to 9,
**characterized in that**,
a feed device (54) is arranged at an upper end of the tube base body (50) for supplying the filling material.

11. Method for producing a filling material column in the ground (5) by using a construction machine (10) according to anyone of claims 1 to 7, in which
- a displacement tube (50) is introduced into the ground with a closure device (60) with at least one closure flap (62) which is in a closed position when being inserted, and
- the at least one closure flap (62) is pivoted from the closed position into an open position when a final depth is reached wherein filling material is introduced into the ground (5) through an outlet opening (56) to form a filling material column,
**characterized in that**
the at least one closure flap (62) is pressed on by at least one pressing element (42) by means of the actuating unit (40) arranged on the construction machine (10) prior to a displacing contact with the ground (5) by the closure flap (62), with the at least one closure flap (62) being adjusted from the opening position into the closing position.

12. The method according to claim 11,
**characterized in that**
the at least one pressing-on element (42) lies against the at least one closure flap (62) until it penetrates into the ground (5), and
**in that** the at least one pressing-on element (42) is then retracted again from the closure flap (62).

13. Method according to claim 11 or 12,
**characterized in that**
the displacement tube (50) is retracted again out of the ground (5) and
**in that** the at least one closure flap (62) is adjusted into the open position during a retraction movement of the displacement tube (50).

## Revendications

1. Engin de chantier pour enfoncer un tube de refoulement (50) dans le sol (5), le tube de refoulement (50) comprenant un corps de base de tube (52) et, à son extrémité inférieure, un dispositif de fermeture (60) qui comprend au moins un volet de fermeture (62) susceptible d'être déplacé entre une position de fermeture dans laquelle le tube de refoulement (50) est fermé vers le bas par ledit au moins un volet de fermeture (62), et une position d'ouverture dans laquelle le matériau de remplissage peut sortir du tube de refoulement (50) dans le sol (5) pour former une colonne de matériau de remplissage, l'engin de chantier (10) comprenant un entraînement d'avance (30) pour enfoncer le tube de refoulement (50) dans le sol (5) et pour le retirer de celui-ci,
**caractérisé en ce que**
unité d'actionnement (40) est disposée sur l'engin de chantier (10), qui comprend au moins un élément presseur (42) par lequel ledit au moins un volet de fermeture (62) peut être déplacé de la position d'ouverture vers sa position de fermeture, avant de venir en contact avec le sol (5), et peut être maintenu dans cette position, au moins jusqu'à ce que le volet de fermeture (62) fermé pénètre dans le sol.

2. Engin de chantier selon la revendication 1,
**caractérisé en ce que**
l'entraînement d'avance (30) peut être déplacé avec le tube de refoulement (50) verticalement le long d'un mât (20), et
**en ce que** l'unité d'actionnement (40) est disposée à une extrémité inférieure du mât (20).

3. Engin de chantier selon la revendication 1 ou 2,
**caractérisé en ce que**
ledit au moins un élément presseur (42) comprend un bras de réglage qui peut être déplacé, en particulier pivoté, entre une position de pression pour fermer le volet de fermeture (62) et une position de retrait dans laquelle l'élément presseur (42) est espacé du tube de refoulement (50) et dudit au moins un volet de fermeture (62).

4. Engin de chantier selon la revendication 3,
**caractérisé en ce que**
une plaque de pression (46) est montée sur une extrémité libre du bras de réglage (44).

5. Engin de chantier selon l'une des revendications 1 à 4,
**caractérisé en ce que**
le tube de refoulement (50) comporte deux volets de fermeture (62), et
**en ce que** l'unité d'actionnement (40) comporte en correspondance deux éléments presseurs (42) associés chacun à un volet de fermeture (62).

6. Engin de chantier selon la revendication 5,
**caractérisé en ce que**
les plaques de pression (46) des deux éléments presseurs (42) sont en forme d'arc et sont conçues pour appliquer et guider le tube de refoulement (50) lorsqu'il est enfoncé davantage dans le sol (5).

7. Engin de chantier selon l'une des revendications 1 à 6,
**caractérisé en ce que**
il est prévu une commande permettant de commander ledit au moins un élément presseur (42) de manière à l'appliquer contre ledit au moins un volet de fermeture (62) pour fermer le tube de refoulement (50), avant que ledit au moins un volet de fermeture (62) ne pénètre dans le sol (5).

8. Tube de refoulement pour réaliser une colonne de matériau de remplissage dans le sol (5),
dans lequel
le tube de refoulement (50) peut être enfoncé dans le sol au moyen d'un engin de chantier (10) selon l'une des revendications 1 à 7, et
le tube de refoulement (50) comprend un corps de base de tube (52) et, à son extrémité inférieure, un dispositif de fermeture (60) qui comprend au moins un volet de fermeture (62) susceptible d'être déplacé entre une position de fermeture dans laquelle le tube de refoulement (50) est fermé vers le bas par ledit au moins un volet de fermeture (62), et une position d'ouverture dans laquelle le matériau de remplissage peut sortir du tube de refoulement (50) dans le sol (5) pour former une colonne de matériau de remplissage, et
ledit au moins un volet de fermeture (62) est relié en articulation à une face extérieure du corps de base de tube (52) de manière à pouvoir pivoter au moyen d'une articulation de pivotement (64),
**caractérisé en ce que**
une portion d'actionnement (66) faisant saillie radialement est formée sur une face extérieure dudit au moins un volet de fermeture (62), laquelle peut être amenée en prise avec un élément presseur (42) d'une unité d'actionnement (40) de l'engin de chantier (10), le volet de fermeture (62) pouvant être poussé de la position d'ouverture vers la position de fermeture par un contact avec la portion d'actionnement (66),
et
la portion d'actionnement (66) est réalisée sur le volet de fermeture (62) de telle sorte que la portion d'actionnement (66) fait saillie radialement vers l'extérieur par rapport à l'articulation de pivotement (64) aussi bien dans la position d'ouverture que dans la position de fermeture.

9. Tube de refoulement selon la revendication 8,
**caractérisé en ce que**
le dispositif de fermeture (60) présente deux volets de fermeture (62) montés sur le corps de base de tube (52).

10. Tube de refoulement selon l'une des revendications 8 à 9,
**caractérisé en ce que**
un dispositif d'alimentation (54) destiné à alimenter le matériau de remplissage est disposé à une extrémité supérieure du corps de base de tube (50).

11. Procédé de réalisation d'une colonne de matériau de remplissage dans le sol (5) au moyen d'un engin de chantier (10) selon l'une des revendications 1 à 7, dans lequel
- un tube de refoulement (50) muni d'un dispositif de fermeture (60) comportant au moins un volet de fermeture (62) est enfoncé dans le sol, volet qui se trouve dans une position de fermeture lors de l'enfoncement, et
- lorsqu'une profondeur finale est atteinte, ledit au moins un volet de fermeture (62) est pivoté de la position de fermeture vers une position d'ouverture, le matériau de remplissage étant dégagé vers le sol (5) par une ouverture de sortie (56) pour former une colonne de matériau de remplissage,
**caractérisé en ce que**
au moyen de l'unité d'actionnement (40) disposée sur l'engin de chantier (10), ledit au moins un élément presseur (42) est appliqué sur ledit au moins volet de fermeture (62) avant que le volet de fermeture (62) ne vienne en contact de refoulement avec le sol (5), ledit au moins un volet de fermeture (62) étant déplacé de la position d'ouverture vers la position de fermeture.

12. Procédé selon la revendication 11,
**caractérisé en ce que**
ledit au moins un élément presseur (42) s'applique sur ledit au moins un volet de fermeture (62) jusqu'à ce que celui-ci pénètre dans le sol (5), et
**en ce qu'**ensuite, ledit au moins un élément presseur (42) est retiré du volet de fermeture (62).

13. Procédé selon la revendication 11 ou 12,
**caractérisé en ce que**
le tube de refoulement (50) est retiré du sol (5), et
**en ce que**, lors d'un mouvement de retrait du tube de refoulement (50), ledit au moins un volet de fermeture (62) est déplacé vers la position d'ouverture.
